# EUROPÄISCHE PATENTSCHRIFT

(11) **EP 2 317 008 B1**
(45) Veröffentlichungstag und Bekanntmachung des Hinweises auf die Patenterteilung: **11.09.2013**
(21) Anmeldenummer: 10176729.1
(22) Anmeldetag: 15.09.2010
(51) Int. Cl.: D21G 1/00, D21G 5/00, D21F 7/04, D21F 3/02

(54) **Verfahren und Vorrichtung zum Öffnen eines Nips**
Method and apparatus for opening a nip
Procédé et dispositif d'ouverture d'un interstice de pressage

(30) Priorität: 27.10.2009 DE 102009046053
(43) Veröffentlichungstag der Anmeldung: 04.05.2011
(73) Patentinhaber: Voith Patent GmbH, 89520 Heidenheim (DE)
(72) Erfinder: Niemann, Jochen, 47804 Krefeld (DE); Krüger, Lars, 47803 Krefeld (DE)

(56) Entgegenhaltungen:
- WO-A1-02/40771
- DE-A1-102007 045 902

## Beschreibung

Die Erfindung betrifft ein Verfahren zum Öffnen eines eine Faserstoffbahn behandelnden Nips, der durch ein über wenigstens zwei Leitwalzen umlaufendes Band mit einer Gegenwalze gebildet wird, indem sich das Band über einen Umschlingungswinkel größer als 5° an die Umfangsfläche der Gegenwalze anschmiegt, wobei die Faserstoffbahn mittels eines Sensors vor dem Nip auf Reißen oder Faltungen überwacht wird und im Falle des Auftretens von Rissen oder Faltungen der Sensor über eine Steuerungsvorrichtung ein Signal an eine Trennvorrichtung weitergibt, die wenigstens eine Leitwalze während des Trennvorgangs motorisch innerhalb von 0,9 Sekunden versetzt.

Die Erfindung betrifft weiterhin eine Vorrichtung zum Öffnen eines der Behandlung einer Faserstoffbahn dienenden Nips, der durch ein über wenigstens zwei Leitwalzen umlaufendes Band mit einer Gegenwalze gebildet ist, indem sich das Band über einen Umschlingungswinkel größer als 5° an die Umfangsfläche der Gegenwalze anschmiegt, bei der wenigstens eine Leitwalze über eine Trennvorrichtung versetzbar gelagert ist, wobei eine Steuerung vorgesehen ist, die die Trennvorrichtung aufgrund eines über einen Sensor erfassten Fehlers der laufenden Faserstoffbahn aktiviert.

Ein derartiges Verfahren und eine derartige Vorrichtung sind aus DE 10 2007 045 902 A1 bekannt. Hier sind verschiedene Möglichkeiten angegeben, um das Band eines Kalanders zu schützen, wenn eine Beschädigung der im Nip behandelten Materialbahn erfasst wird. Neben der Möglichkeit, ein Schutzmaterial auf das Band aufzubringen, wird angegeben, die Spannung des Kalanderbandes zu entlasten, indem eine Leitwalze verfahren wird. Weiterhin kann eine Nipöffnungsvorrichtung vorgesehen sein. Das Band des Bandkalanders ist als Metallband mit einer Dicke von 1 mm ausgebildet.

Nips sind die Kontaktflächen zwischen zwei umlaufenden Behandlungsflächen, zwischen denen eine Faserstoffbahn behandelt werden kann. Im Folgenden werden zur Erläuterung der Erfindung Kalandernips herangezogen, zwischen denen eine Papier- oder Kartonbahn satiniert wird. In der Regel ist eine der Kontaktflächen mit einer relativ weichen Oberfläche ausgestattet, und die andere Behandlungsfläche wird durch eine harte, sehr glatte und oft auch beheizbare Behandlungsfläche gebildet. Nips können in Bahnlaufrichtung sehr unterschiedliche Längen haben. Das hängt beispielsweise von der Art des Kalanders ab und unter welchem Druck die Behandlungsflächen aufeinandergepresst werden. Ist eine der Behandlungsflächen mit einer weicheren Kunststoffschicht versehen, so muss darauf geachtet werden, dass niemals eine zweite beheizte Behandlungsfläche mit ihr in unmittelbaren Kontakt kommt, sondern immer eine Papierbahn dazwischen vorhanden ist, die isolierend die abgegebene Wärme wegtransportiert. Im Falle eines Bahnrisses muss also beispielsweise dafür gesorgt werden, dass sich die Behandlungsflächen schnell voneinander trennen.

Aber auch bei einer eventuellen Faltenbildung der Bahn ist ein sogenannter Schnellrennvorgang angesagt, weil ansonsten die elastische Oberfläche markiert werden könnte. Derartige Markierungen in der Oberfläche würden sich immer wieder in die Papier- oder Kartonbahn eindrücken und sie so unverkäuflich machen.

Im Folgenden soll auf den Stand der Technik eingegangen werden. Die erste bekannte Verörfentlichung, die EP 1176252 81, bezieht sich dabei auf einen Walzenkalander, der in der Regel relativ kurze Niplängen aufweist. In dieser Schrift ist offenbart, eine untere Walze, die zumindest mit einer weiteren Walze einen Nip bildet, über einen Hydraulikzylinder im Störfall schnell senken zu Können. Erfindungsgemäß wird dort der Senkvorgang geschickt abgebremst, um ein abruptes Aufsetzen der Walze und eine damit verbundene Erschütterung zu vermeiden.

Ein solcher Hydraulikzylinder wird dann aktiviert, wenn beispielsweise eine Lichtschranke einen Riss in einer Faserstoffbahn feststellt.

Für einen Kalander mit einem längeren Nip, einem in der Fachwelt bekannten Schuhkalander, ist ein weiterer Schnelltrennvorgang in der WO 02/040771 A1 beschrieben.

Moderne Kalander mit sehr langen Nips sind die Bandkalander. Bei diesen wird die Papier- oder Kartonbahn mittels eines umlaufenden Bandes über einen größeren Umschlingungswinkel an eine beheizte Gegenwalze gedrückt. Dabei wird das Band unter Bandzugspannung gehalten, so dass sich aus der Resultierenden der Krümmung auch ein Anlagedruck an die Bahn ergibt. Ist das Band aus Kunststoff ist auch hier die Gefahr einer Überhitzung des Bandes bei Bahnriss gegeben. Ist das Band dagegen aus Metall, also in der Regel aus einem dünnen Stahlblech, so ist dessen Gefahr, bei Falten in der Bahn beschädigt zu werden, sehr groß. Die Bahn wird in einem solchen Kalander mit rotierender Gegenwalze und mit angelegtem und umlaufendem Band eingezogen, was die Gefahr der Bandbeschädigung weiter erhöht.

Es ist die Aufgabe der Erfindung, eine bandschonende Möglichkeit zum Schnelltrennen eines Nips in einem Bandkalander zu schaffen.

Die Aufgabe wird bei dem Verfahren gelöst, indem die Trennvorrichtung die wenigstens eine Leitwalze unter Beibehaltung einer Bandzugspannung derart versetzt, dass das Band nach dem Trennvorgang von der Gegenwalze beabstandet ist, wobei das Band während oder unmittelbar nach dem Trennvorgang über ein Spannelement gespannt wird.

Unter dem Begriff "motorisch" ist hier die Mitwirkung aller möglichen Antriebe zu verstehen, die auf elektrischem, hydraulischem oder pneumatischem Weg, mit Drehbewegung oder Hub, eine Walze bewegen können. Ggf. sind auch mehrere solcher Antriebe notwendig. Der Zeitraum 0,9 Sekunden ist bei den heutigen Bahngeschwindigkeiten von ca. 1000 bis 2000 m/min eine akzeptable Größe, wo einerseits der in der Fachwelt bekannte Sensor zur Detektion von Rissen oder Falten in der Bahn noch in einem geeigneten Bereich vor dem Kalander angeordnet sein kann, andererseits der Steuerung und der motorischen Trennvorrichtung genug Zeit bleibt, den Kalandernip zu trennen, bevor die Fehlstelle in der Bahn ihn erreicht. Das Band umschlingt die Gegenwalze wenigstens um 5° auf dem Außenumfang, damit eine resultierende Kraft aus der Bandspannung einen ausreichend großen Anpressdruck erzeugen kann.

Würden Band und Gegenwalze beispielsweise - so wie es nahe liegen würde - durch Abheben der Gegenwalze getrennt, so würde das Band nicht mehr der notwendigen Bandzugspannung unterliegen und flattern. Die sich daraus ergebenden Gefahren wären sehr groß. Risse ein solches Band, das durchaus aus einem dünnen Blech bestehen kann, wären Personal und Maschine stark gefährdet. Mit der Erfindung wurde ein Weg gefunden, der diese Gefahren ausschließt. Man verfährt wenigstens eine der Bandleitwalzen und belässt einen Bandzug auf dem Band. Dabei hat es sich als ungefährlich herausgestellt, wenn während des Trennvorgangs kurzzeitig die Bandspannung auf Null absinkt, sie aber unmittelbar nach dem Trennvorgang, bei noch drehenden Leitwalzen, wieder aufgebaut wird. Das Band wird während oder unmittelbar nach dem Trennvorgang über ein Spannelement gespannt. Ein solches Spannelement einzusetzen, ist ein einfacher Weg, die Bandspannung zu erhalten.

Bevorzugt hält das Spannelement die Bandzugspannung beim Trennvorgang zumindest nahezu konstant. Der durch das Trennen von der Gegenwalze und durch die Verminderung der Umschlingung um die Gegenwalze hervorgerufene Bandzugspannungsverlust wird in diesem Fall durch das Spannelement kompensiert.

Durch den erfindungsgemäßen Öffnungsvorgang des Nips wird es möglich und günstig, die Gegenwalze auf eine Oberflächentemperatur von mehr als 130°C, insbesondere auch beim Einsatz von Bändern mit einem Kunststoffanteil, zu beheizen. Das erzeugt eine höhere Bahnqualität nach der Satinage.

Bevorzugt bewegt die Trennvorrichtung eine Leitwalze auf einem kreisbogenförmigen Weg von der Gegenwalze weg. Das heißt, die Leitwalze kann in einem schwenkbaren Hebel gelagert sein, so dass deutlich weniger Reibungsverluste beim Trennvorgang auftreten als bei einer Linearführung des Leitvvalzenlagers.

Bezüglich der Vorrichtung zum Öffnen eines der Behandlung einer Faserstoffbahn dienenden Nips wird die der Erfindung zu Grunde liegende Aufgabe dadurch gelöst, dass ein Spannelement vorgesehen ist, das während eines Trennvorgangs mit einer Kraft zum Spannen des Bandes beaufschlagbar ist.

Es ist von Vorteil, wenn das Spannelement eine Walze umfasst. Die Walze, die gegen das Band wirkt, um die Zugspannung aufzubauen, rotiert mit der gleichen Umfangsgeschwindigkeit, wie die Bandgeschwindigkeit ist. Dadurch wird eine Kontaktreibung und somit Verschleiß vermieden.

Zur Vereinfachung der Vorrichtung kann sogar auf eine zusätzliche Spannwalze verzichtet werden, wenn eine Leitwalze dafür vorgesehen ist. Diese muss dann zwar beweglich gelagert und mit einem Kraftgeber beaufschlagbar sein, jedoch wird erheblich an Bauraum eingespart.

Mit Vorteil ist dafür gesorgt, dass die Gegenwalze fix gelagert ist. In der Regel ist die Gegenwalze, die oft beheizbar ist, die größte und schwerste Walze in einem Bandkalander. Sie zu bewegen, um den Nip zu trennen, ist zwar nahe liegend aber energetisch besonders aufwändig. Wenn die Walzenachse der Gegenwalze fix bleibt, kann ihre Versorgung mit einem Helzmedium auch fest verrohrt sein, so dass kaum Dichtungsprobleme wie bei Schlauchverbindungen auftreten.

Es ist von Vorteil, wenn alle Leitwalzen auch unter Betriebsbedingungen einen Abstand zur Gegenwalze aufweisen, der größer ist als die Summe aus Band- und Bahndicke. Auf diese Weise wird von den Leitwalzen kein Kontaktdruck auf die Gegenwalze ausgeübt. Wenn dann nur eine der Leitwalzen zum Trennen von der Gegenwalze wegbewegt wird, ist das Band schnell nicht mehr in Kontakt mit der Gegenwalze.

Bevorzugt umfasst die Trennvorrichtung einen Stellmotor. Mit einem solchen Motor lässt sich die Bewegung der Leitwalze gezielt steuern. Unter einem Motor sind elektrische, hydraulische und pneumatische Stellorgane zu verstehen. Wählt man als Motor beispielsweise einen einfachen Hydrauhkzylinder, so lassen sich abgebremste Bewegungssteuerungen des Kolbens realisieren, wie sie in der EP 1176252 B1 offenbart sind.

Mit Vorteil ist dafür gesorgt, dass die wenigstens eine Leitwalze in einem Hebel gelagert um eine Drehachse schwenkbar ist. Die Vorteile wurden bereits in Bezug auf die Verfahrensansprüche erläutert. Besonders bevorzugt ist jedoch, wenn die Drehachse die Achse einer zweiten Leitwalze ist. Man spart sich also die Lagerung einer separaten Drehachse und nutzt eine vorhandene Achse, nämlich die einer Bandleitwalze, als Drehachse. Dadurch wird Raum und Material eingespart.

Es ist eine Steuerung vorgesehen, die die Trennvorrichtung aufgrund eines über einen Sensor erfassten Fehlers der laufenden Faserstoffbahn aktiviert. Es ist demnach sicher gestellt, dass das Trennen des Nips automatisch erfolgt.

Die Erfindung wird im Folgenden anhand von Ausführungsbeispielen unter Bezugnahme auf die Zeichnungen näher erläutert, In diesen zeigen
Figur 1 eine schematische, teilweise geschnittene Darstellung eines Kalanders mit einer Vorrichtung zum Öffnen des Nips im Betriebszustand,
Figur 2 eine alternative Ausführung der Vorrichtung zum Öffnen im Betriebszustand und
Figur 3 die Vorrichtung aus Fig. 2 im geöffneten Zustand.

Der Bandkalander 1 in Figur 1 besteht im Wesentlichen aus einem um drei Leitwalzen 11, 12, 13 umlaufenden Band 4, das über einen Umschtingungswinkel > 5° Kontakt zu einer Gegenwalze 5 hat. Das Band wird beispielsweise in nicht dargestellter Form über eine der drei Leitwalzen 11 12, 13 angetrieben, bis es die Umangsgeschwingkeit Gegenwalze 5 bzw. der Faserstoffbahn 2 erreicht hat. In der Praxis kann ein solches Band bis zu 10 m breit sein. Die Faserstoffbahn 2 durchläuft den Nip 3 zwischen Band 4 und Gegenwalze 5. Der Nip 3 ist also eine Kontaktzone zwischen Band 4 und Gegenwalze 5, die in Bahnlaufrichtung je nach Faserbahnart zwischen 100 und 1000 mm betragen kann.

Die Gegenwalze 5 ist in nicht dargestellter Form auf über 130°C Oberflächentemperatur beheizt und fix gelagert. Zur Beheizung eignen sich Wärmeträgerfluide, die durch das Walzeninnere geleitet werden, oder aber externe Heizungen, die induktiv, kapazitiv oder mittels Helßluftanblasung arbeiten. In dem dargestellten Ausführungsbeispiel ist ein durch eine Zusatzwalze 18 geschaffene Zusatznip 19 an der Gegenwalze 5 geschaffen worden, der nicht in unmittelbarem Zusammenhang mit der Erfindung steht, dem Kalander aber ein größeres Satinagepotenzial verleiht.

Alle Bandleitwalzen 11, 12, 13 sind an einem gemeinsamen Gestell 20 gelagert, das wiederum in einem Gehäuse 17 untergebracht ist. Der Durchmesser dieser Leitwalzen liegt in dem Bereich von 400 bis 1000 mm. Durch das "Eintauchen" der Gegenwalze 5 in das Band 4 zwischen Leitwalze 11 und Leitwalze 12 erfährt das Band 4 eine Bandzugspsnnung. Dabei haben sowohl Leitwalze 11 als auch Leitwalze 12 einen Abstand zur Gegenwalze 5, der größer ist als die Summe aus Band- und Bahndicke. An das Gestell 20 greift ein Stellmotor 9 an, der die Leitwalzen 11 und 13 um eine Drehachse 16, die gleichzeitig der Achse der Leitwalze 12 entspricht drehen kann. Ein Teil des Gestells 20, der Hebel 15, ist also verantwortlich dafür, dass sich die Leitwalze 11 auf einem Kreisbogen von der Gegenwalze 5 wegbewegen kann. Dadurch hebtauch das Band 4 von der Gegenwalze 5 ab.

Initiert wird diese Bewegung durch einen Sensor 6, wenn der einen Fehler in der Bahn 2 festgestellt hat. Solche Fehler sind beispielsweise Risse oder Falten. Das Signal (gestrichelte Linie) wird an eine Steuerung 7 weitergeleitet, die wiederum den Stellmotor 9 zu einer Bewegung veranlasst. Über diese Bewegung wird die Leitwalze 11 so von der Gegenwalze 5 weggeschwenkt, dass das Band 4 spätestens nach 0,9 Sekunden nach Erkennung der Fehlstelle in der Bahn 2 keinen Kontakt mehr zur Gegenwalze 5 hat.

Einen besonderen Vorteil bietet ein Spannelement 10. Dieses dient dazu, den verloren gegangenen Bogen des Bandes 4 um die Gegenwalze 5 so auzugleichen, dass das Band eine Bandzugspannung behält. Das Spannelement besteht im Wesentlichen aus einem Druckgeber 21 und einer Walze 14, die gegen die Innenfläche des Bandes drückt. Im Ausführungsbeispiel nach Figur 1 ist die Walze 14 mit der Leitwalze 11 identisch. Figur 2 zeigt alternativ eine separate Walze 14, die über einen Druckgeber 21 und ein Hebelsystem 22 gegen das Band gepresst werden kann, um eine Bandzugspannung beim oder kurz nach dem Trennvorgang aufzubauen. Der Druckgeber 21 ist in beiden Beispielen ein Hydraulikzylinder. Der Hydraulikzylinder wird positionsgeregelt und/oder druckgeregeit angesteuert. Im Hydraulikzylinder ist eine nicht dargestellte Endlagendämpfung vorgesehen. Geeignet für die Verspannung sind neben Hydraulikzyhndern aber auch Spindeln. Linearantriebe, Pneumatikzylinder, Spannung über Gewichtsbelastung oder dergleichen.

Zur weiteren Veranschaulichung der Erfindung ist in Figur 3 der Kalander 1 einmal mit geöffnetem Nip 3 dargestellt. Deutlich erkennt man, dass das Band 4 die Gegenwalze nicht mehr berührt, aber dennoch mittels des Spannelementes 10 gespannt ist.

Das Band 4 besteht bevorzugt aus Kunststoff, beispielsweise PU, PEEK, PFD, Teflon, Gummi sowie Mischungen mit Fasern aus Glas, Aramid oder Metallgewebe. Das Band kann auch aus Kunststoff mit einer dünnen Unterschicht aus Metall gefertigt sein. Weitere Werkstoffe für das Band sind Metall oder Metall mit einer Unterschicht aus Kunststoff. Im letzten Fall ist das Band zusätzlich beheizbar. Dazu kann beispielsweise in nicht dargestellter Weise die Leitwalzen beheizt sein oder das Band induktiv erwärmt werden. Bevorzugt hat das Band eine Oberflächenrauheit von <1,0 µm, besser kleiner 0,5 µm. Das Band hat eine Dicke von 0,5 bis 10 mm, bevorzugt 0,8 bis 5 mm,

Von den dargestellten Ausführungsformen kann in vielfacher Hinsicht abgewichen werden, ohne den Grundgedanken der Erfindung zu verlassen. Insbesondere muss das Band 4 keinen Satinageeffekt bieten, sondern kann auch lediglich zur effektiven Aufwärmung der Bahn 2 an der beheizten Gegenwalze 5 dienen, bevor die Bahn den Zusatznip 19 zur elgentlichen Glanz- und Glättssteigerung passiert. In einem Kalander 1, der über eine Vorheizstrecke für die Bahn 2 unter dem Band 4 oder ggf. auch eine Nachheizstrecke hinter dem Nip mit einem ähnlichen Bandaufbau verfügt, wird das Band 4 mit einem Druck von 0,1 bis 1 MPa gegen die Gegenwalze 5 gedrückt, um die Temperatur der Gegenwalze 5 tief in das Papier bzw. den Karton penetrieren zu lassen und so das Glättergebnis zu verbessern. Hierdurch wird unmittelbar vor bzw. nach einem Zusatznip 19 eine Bandbehandlungszone geschaffen. Der Vorteil dieses Glättverfahrens bzw. dieser Anordnung liegt in der Tatsache begründet, dass ein wasser- und darmpfundurchlässiges Band eingesetzt wird, so dass die Feuchtigkeit nicht aus der Bahn 2 in der Bandbehandlungszone entweichen kann. Die Feuchtigkeit wird zwar zur kalten Seite des Bandes hin getrieben, bleibt aber dort gespeichert. Erst nach der Bandbehandlungszone kann die Feuchtigkeit aus der Papierbahn in die Umgebung austreten.

Der dargestellte Kalander 1 kann zudem auf vielfältige Weise mit einem Mehrwalzenkander oder einem anderen Kalander kombiniert werden.

### Bezugszeichenliste

- 1: Kalander
- 2: Faserstoffbahn (kurz: Bahn)
- 3: Nip
- 4: Band
- 5: Gegenwalze
- 6: Sensor
- 7: Steuerungsvorrichtung
- 8: Trennvorrichtung
- 9: Stellmotor
- 10: Spannelement
- 11: Leitwalze
- 12: Leitwalze
- 13: Leitwalze
- 14: Walze
- 15: Hebel
- 16: Drehachse
- 17: Gehäuse
- 18: Zusatzwalze
- 19: Zusatznip
- 20: Gestell
- 21: Druckgeber
- 22: Hebelsystem

## Patentansprüche

1. Verfahren zum Öffnen eines eine Faserstoffbahn (2) behandelnden Nips (3), der durch ein über wenigstens zwei Leitwalzen (11, 12, 13) umlaufendes Band (4) mit einer Gegenwalze (5) gebildet wird, indem sich das Band (4) über einen Umschlingungswinkel größer als 5° an die Umfangsfläche der Gegenwalze (5) anschmiegt, wobei die Faserstoffbahn (2) mittels eines Sensors (6) vor dem Nip auf Reißen oder Faltungen überwacht wird und im Falle des Auftretens von Rissen oder Faltungen der Sensor (6) über eine Steuerungsvorrichtung (7) ein Signal an eine Trennvorrichtung (8) weitergibt, die wenigstens eine Leitwalze (11) während des Trennvorgangs motorisch innerhalb von 0,9 Sekunden versetzt, **dadurch gekennzeichnet, dass** die Trennvorrichtung (8) die wenigstens eine Leitwalze (11) unter Beibehaltung einer Bandzugspannung derart versetzt, dass das Band (4) nach dem Trennvorgang von der Gegenwalze (5) beabstandet ist, wobei das Band (4) während oder unmittelbar nach dem Trennvorgang über ein Spannelement (10) gespannt wird.

2. Verfahren gemäß Anspruch 1, **dadurch gekennzeichnet, dass** das Spannelement (10) die Bandzugspannung beim Trennvorgang zumindest nahezu konstant hält.

3. Verfahren gemäß Anspruch 1 oder 2, **dadurch gekennzeichnet, dass** die Gegenwalze (5) auf eine Oberflächentemperatur von mehr als 130°C beheizt wird.

4. Verfahren gemäß einem der Ansprüche 1 bis 3, **dadurch gekennzeichnet, dass** die Trennvorrichtung (8) eine Leitwalze (11) auf einem kreisbogenförmigen Weg von der Gegenwalze (5) wegbewegt.

5. Vorrichtung zum Öffnen eines der Behandlung einer Faserstoffbahn (2) dienenden Nips (3), der durch ein über wenigstens zwei Leitwalzen (11, 12, 13) umlaufendes Band (4) mit einer Gegenwalze (5) gebildet ist, indem sich das Band (4) über einen Umschlingungswinkel größer als 5° an die Umfangsfläche der Gegenwalze (5) anschmiegt, bei der wenigstens eine Leitwalze (11, 13) über eine Trennvorrichtung (8) versetzbar gelagert ist, wobei eine Steuerung (7) vorgesehen ist, die die Trennvorrichtung (8) aufgrund eines über einen Sensor (6) erfassten Fehlers der laufenden Faserstoffbahn (2) aktiviert, **dadurch gekennzeichnet, dass** ein Spannelement (10) vorgesehen ist, das während eines Trennvorgangs mit einer Kraft zum Spannen des Bandes (4) beaufschlagbar ist.

6. Vorrichtung gemäß Anspruch 5, **dadurch gekennzeichnet, dass** das Spannelement (10) eine Walze (14) umfasst.

7. Vorrichtung nach Anspruch 6, **dadurch gekennzeichnet, dass** die Walze (14) eine der Leitwalzen (11) ist.

8. Vorrichtung nach einem der Ansprüche 5 bis 7, **dadurch gekennzeichnet, dass** die Gegenwalze (5) fix gelagert ist.

9. Vorrichtung nach einem der Ansprüche 5 bis 8, **dadurch gekennzeichnet, dass** alle Leitwalzen (11, 12, 13) auch unter Betriebsbedingungen einen Abstand zur Gegenwalze (5) aufweisen, der größer ist als die Summe aus Band- und Bahndicke.

10. Vorrichtung nach einem der Ansprüche 5 bis 9, **dadurch gekennzeichnet, dass** die Trennvorrichtung (8) einen Stellmotor (9) umfasst.

11. Vorrichtung nach einem der Ansprüche 5 bis 10, **dadurch gekennzeichnet, dass** die wenigstens eine Leitwalze (11) in einem Hebel (15) gelagert um eine Drehachse (16) schwenkbar ist.

12. Vorrichtung nach Anspruch 11, **dadurch gekennzeichnet, dass** die Drehachse (16) die Achse einer zweiten Leitwalze (12) ist.

## Claims

1. Method for opening a nip (3) which is treating a fibrous web (2) and which is formed by a belt (4) circulating over at least two guide rolls (11, 12, 13) with a mating role (5), in that the belt (4) fits closely against the circumferential surface of the mating roll (5) over a wrap angle of greater than 5°, the fibrous web (2) being monitored for breaks or creases before the nip by means of a sensor (6) and, in the event of the occurrence of breaks or creases, the sensor (6) forwarding a signal via a control device (7) to a severing apparatus (8), which displaces the at least one guide roll (11) by means of a motor within 0.9 seconds during the severing operation, **characterized in that** the severing apparatus (8) displaces the at least one guide roll (11) whilst maintaining a belt tension such that the belt (4) is spaced apart from the mating roll (5) after the severing operation, the belt (4) being tensioned by a tensioning element (10) during or immediately after the severing operation.

2. Method according to Claim 1, **characterized in that** the tensioning element (10) keeps the belt tension at least approximately constant during the severing operation.

3. Method according to Claim 1 or 2, **characterized in that** the mating roll (5) is heated to a surface temperature of more than 130°C.

4. Method according to one of Claims 1 to 3, **characterized in that** the severing apparatus (8) moves a guide roll (11) away from the mating roll (5) on a path shaped like a circular arc.

5. Apparatus for opening a nip (3) which is used for the treatment of a fibrous web (2) and which is formed by a belt (4) circulating over at least two guide rolls (11, 12, 13) with a mating roll (5), in that the belt (4) fits closely against the circumferential surface of the mating roll (5) over a wrap angle greater than 5°, in which at least one guide roll (11, 13) is mounted such that it can be displaced via a severing apparatus (8), a controller (7) being provided which activates the severing apparatus (8) on account of a defect in the moving fibrous web (2) registered via a sensor (6), **characterized in that** a tensioning element (10) is provided, which can have a force applied to it during a severing operation in order to tension the belt (4).

6. Apparatus according to Claim 5, **characterized in that** the tensioning element (10) comprises a roll (14).

7. Apparatus according to Claim 6, **characterized in that** the roll (14) is one of the guide rolls (11).

8. Apparatus according to one of Claims 5 to 7, **characterized in that** the mating roll (5) is fixedly mounted.

9. Apparatus according to one of Claims 5 to 8, **characterized in that**, under operating conditions, all the guide rolls (11, 12, 13) also have a distance from the mating roll (5) which is greater than the sum of belt and web thickness.

10. Apparatus according to one of Claims 5 to 9, **characterized in that** the severing apparatus (8) comprises an actuating motor (9).

11. Apparatus according to one of Claims 5 to 10, **characterized in that** the at least one guide roll (11) is mounted in a lever (15) such that it can be pivoted about an axis of rotation (16).

12. Apparatus according to Claim 11, **characterized in that** the axis of rotation (16) is the axis of a second guide roll (12).

## Revendications

1. Procédé d'ouverture d'un interstice de pressage (3) pour le traitement d'une nappe fibreuse (2), lequel est formé par une bande (4) tournant autour d'au moins deux rouleaux directeurs (11, 12, 13) avec un rouleau conjugué (5), la bande (4) épousant la surface périphérique du rouleau conjugué (5) suivant un angle d'enveloppement supérieur à 5°, la nappe fibreuse (2) étant contrôlée au moyen d'un capteur (6) en vue de déceler des déchirures ou des plis avant l'interstice de pressage et, dans le cas de l'apparition de fissures ou de plis, le capteur (6) envoyant un signal par le biais d'un dispositif de commande (7) à un dispositif de coupe (8), qui en l'espace de 0,9 seconde déplace par moteur au moins un rouleau directeur (11) pendant l'opération de coupe, **caractérisé en ce que** le dispositif de coupe (8) déplace l'au moins un rouleau directeur (11) en conservant une tension de traction de la bande de telle sorte que la bande (4), après l'opération de coupe, soit espacée du rouleau conjugué (5), la bande (4) étant tendue pendant l'opération de coupe ou immédiatement après celle-ci par le biais d'un élément de tensionnement (10).

2. Procédé selon la revendication 1, **caractérisé en ce que** l'élément de tensionnement (10) maintient au moins approximativement constante la tension de traction de la bande pendant l'opération de coupe.

3. Procédé selon la revendication 1 ou 2, **caractérisé en ce que** le rouleau conjugué (5) est chauffé à une température superficielle supérieure à 130°C.

4. Procédé selon l'une quelconque des revendications 1 à 3, **caractérisé en ce que** le dispositif de coupe (8) déplace un rouleau directeur (11) sur une trajectoire en arc de cercle à l'écart du rouleau conjugué (5).

5. Dispositif d'ouverture d'un interstice de pressage (3) servant au traitement d'une nappe fibreuse (2), lequel est formé par une bande (4) tournant autour d'au moins deux rouleaux directeurs (11, 12, 13) avec un rouleau conjugué (5), la bande (4) épousant la surface périphérique du rouleau conjugué (5) suivant un angle d'enveloppement supérieur à 5°, au moins un rouleau directeur (11, 13) étant monté de manière à pouvoir être déplacé au-dessus d'un dispositif de coupe (8), une commande (7) étant prévue, laquelle active le dispositif de coupe (8) sur la base d'une erreur de la nappe fibreuse en mouvement (2) détectée par le biais d'un capteur (6), **caractérisé en ce qu'**un élément de tensionnement (10) est prévu, lequel peut être sollicité avec une force pour le tensionnement de la bande (4) pendant une opération de coupe.

6. Dispositif selon la revendication 5, **caractérisé en ce que** l'élément de tensionnement (10) comprend un rouleau (14).

7. Dispositif selon la revendication 6, **caractérisé en ce que** le rouleau (14) est l'un des rouleaux directeurs (11).

8. Dispositif selon l'une quelconque des revendications 5 à 7, **caractérisé en ce que** le rouleau conjugué (5) est monté de manière fixe.

9. Dispositif selon l'une quelconque des revendications 5 à 8, **caractérisé en ce que** tous les rouleaux directeurs (11, 12, 13) présentent une distance au rouleau conjugué (5), même dans des conditions de fonctionnement, qui est supérieure à la somme de l'épaisseur de la bande et de la nappe.

10. Dispositif selon l'une quelconque des revendications 5 à 9, **caractérisé en ce que** le dispositif de coupe (8) comprend un moteur de commande (9).

11. Dispositif selon l'une quelconque des revendications 5 à 10, **caractérisé en ce que** l'au moins un rouleau directeur (11), monté dans un levier (15), peut pivoter autour d'un axe de rotation (16).

12. Dispositif selon la revendication 11, **caractérisé en ce que** l'axe de rotation (16) est l'axe d'un deuxième rouleau directeur (12).
